# EUROPÄISCHE PATENTSCHRIFT

(11) **EP 1 621 694 B1**
(45) Veröffentlichungstag und Bekanntmachung des Hinweises auf die Patenterteilung: **14.07.2010**
(21) Anmeldenummer: 05010805.9
(22) Anmeldetag: 19.05.2005
(51) Int. Cl.: E04B 1/86, E04B 9/00

(54) **Schalldämmende oder schalldämpfende Kassettenstruktur**
Sound reducing or sound absorbing coffer structure
Structure à caissons pour l'atténuation ou l'absorption sonore

(30) Priorität: 31.07.2004 DE 102004037260
(43) Veröffentlichungstag der Anmeldung: 01.02.2006
(73) Patentinhaber: Südluft Systemtechnik GmbH & Co. KG, 71032 Böblingen (DE)
(72) Erfinder: Schneider, Björn, 94369 Rain (DE)
(74) Vertreter: Ostertag, Ulrich

(56) Entgegenhaltungen:
- WO-A-96/18005
- DE-A1- 3 145 548
- DE-U1- 9 003 490
- DE-U1- 9 304 227
- DE-U1- 9 315 184
- US-A- 6 007 890

## Beschreibung

Die Erfindung betrifft eine schalldämmende oder schalldämpfende Kassettendecke oder -wand nach dem Oberbegriff des Patentanspruchs 1.

Unter dem Begriff "Kassetten" werden vorliegend auch langgestreckte Paneele verstanden.

Kassettendecken oder Kassettenwände werden als abgehängte Decken beziehungsweise aufgesetzte Wände dort eingesetzt, wo eine zusätzliche technische Funktion der Decke beziehungsweise Wand gewünscht ist. Insbesondere werden Decken abgehängt, damit durch sie eine Schalldämmung oder Schalldämpfung erzielt werden kann. So werden beispielsweise in Großküchen, in denen laute Spülmaschinen betrieben werden, solche Kassettendecken oder -wände eingesetzt. Bei bekannten Kassettendecken oder -wänden ähnlich denen der eingangs genannten Art bestehen die Schalldämmelemente im Wesentlichen aus Steinwolle, da Steinwolle eine große Oberfläche und daher sehr gute schalldämmende Eigenschaften aufweist. Damit die Steinwolle insbesondere in einem Dunstbereich von Spülmaschinen oder Kochbereichen nicht mit Wasser- und Fettdämpfen zugesetzt wird - mit Fett zugesetzte Steinwolle ist extrem brandgefährdet -, wird sie paketweise in Kunststofffolie verpackt. Diese Steinwollpakete haben allerdings eine kleinere Oberfläche als die nicht verpackte Steinwolle, und bewirken somit nur eine reduzierte Schalldämmung. Sie sind außerdem kompliziert herzustellen. Müssen sie aus irgendeinem Grund, beispielsweise zur Unterbringung einer Leuchte, eine Düse oder einer Leitung, ein- oder aufgeschnitten werden, ist eine mühsame nachträgliche Abdichtung erforderlich.

Eine Kassettendecke oder -wand der eingangs genannten Art ist aus der DE 93 04 227 A1 bekannt geworden. Diese umfasst gewölbte plattenförmige Elemente. Für andere Funktionen als die der Schalldämmung gibt diese Druckschrift keine Lösungshinweise.

Eine Kassettendecke ähnlich derjenigen der eingangs genannten Art ist aus der WO 96/18 005 A1 bekannt. Die Wannen sind gegenüber den Balken der Deckenkonstruktion durch weiches Material vibrationsmäßig entkoppelt; als Schalldämmelemente in den Wannen sind dagegen offenporige Materialien vorgesehen. Dadurch ist die Aufnahme von brennbaren Substanzen, beispielsweise von Fett, begünstigt.

Brandschutzzwecken dient eine in der DE 93 15 184 U1 beschriebene Unterdecke aus mehreren nebeneinander angeordneten plattenförmigen Deckenelementen aus nicht brennbarem bzw. schwer entflammbarem Material. Nähere Angaben zum Material gehen aus dieser Druckschrift nicht hervor; insbesondere auch gibt es dort keine Hinweise zu schalldämmenden Eigenschaften.

Geschlossenporige Schäume in Verbindung mit luftgefüllten Hohlräumen werden in Schalldämmelementen verwendet, die in der US 6 007 890 beschrieben sind. Durch geeignete Dimensionierung werden Helmholtzresonatoren gebildet, welche die Weiterleitung von Schall reduzieren.

Aufgabe der vorliegenden Erfindung ist es, eine Kassettendecke oder -wand der eingangs genannten Art so auszugestalten, dass sie neben guten schalldämmenden Eigenschaften Mittel aufweist, um auf einfache Art weitere gewünschte Funktionen zu realisieren und dabei ohne großen technischen Aufwand montierbar und reinigbar ist.

Diese Aufgabe wird erfindungsgemäß durch eine Kassettendecke oder -wand mit den im Patentanspruch 1 genannten Merkmalen gelöst.

Wie im Stand der Technik bekannt, ist also ein Material für die Schalldämmelemente vorgesehen, das einerseits gute schalldämmende und schalldämpfende Eigenschaften aufweist, andererseits aber eine geringe Aufnahmekapazität insbesondere für Wasser- und Fettdämpfe besitzt. Das verwendete Material weist eine versiegelte, geschlossene Zellstruktur auf, in die weder Fett noch Flüssigkeit eindringen kann, so dass zusätzliches Einpacken in Folie nicht erforderlich ist. Dies hat den Vorteil, dass das Material bearbeitet, beispielsweise geschnitten oder gebohrt, werden kann, ohne dass anschließend eine erneute Versiegelung notwendig ist oder das Material - wie bei einer Bearbeitung von mit Folie überzogener Steinwolle - erneut mit einer Folie überzogen werden muss. Durch die Bearbeitung büßt das erfindungsgemäße Schalldämmelement demnach nichts von seiner schalldämmenden Eigenschaft ein.

Erfindungsgemäß weisen die Schalldämmelemente Aufnahmen für Funktionselemente, nämlich Lampen und/oder Sprinklerdüsen und/oder Lautsprecher und/oder Installationsleitungen, nämlich Wasser-, Gas-, Signal- und/oder Stromleitungen, auf, so dass ein Einbau deutlich erleichtert wird.

Um Funktionselemente und/oder Installationsleitungen benachbarter Schalldämmelemente ohne großen technischen Aufwand miteinander zu verbinden, weisen die Funktionselemente und/oder Installationsleitungen außerdem erfindungsgemäß lösbare Verbindungselemente, insbesondere Steckelemente, zur Verbindung mit mindestens einem Funktionselement oder einer Installationsleitung eines benachbarten Schalldämmelementes auf.

Insbesondere im Großküchen, in denen häufig Gasherde mit offenen Flammen betrieben werden und fetthaltige Dämpfe entstehen , ist es von großer Wichtigkeit, dass die Schalldämmelemente schwer brennbar sind.

Bei einer besonders vorteilhaften Ausführungsform bestehen die Schalldämmelemente aus einem Kunststoffschaum, insbesondere aus einem geschlossenzelligen Polyethylenschaum mit geschlossener Oberfläche, der sehr gute schalldämmende Eigenschaften aufweist und darüber hinaus eine geringe Aufnahmekapazität für Wasser- und Fettdämpfe besitzt. Der Kunststoffschaum weist eine Eigenfestigkeit und Steifigkeit auf und ermöglicht dadurch eine einfache Verarbeitung in Form von Platten oder maßgeschneiderten Elementen, die zur Montage ausgeliefert werden können. Auf Grund seiner Stabilität kann das Material unterschiedlich ohne großen technischen Aufwand befestigt, vorzugsweise gesteckt, verklebt, geklipst oder geschraubt werden.

Bei einer weiteren vorteilhaften Ausführungsform sind die Funktionselemente und/oder Installationsleitungen in den Schalldämmelementen permanent angeordnet. Diese können bereits bei der Herstellung der Schalldämmelemente beispielsweise mit dem Kunststoffschaum eingeschäumt werden, so dass die Schalldämmelemente mit den Installationsleitungen bei der Endmontage nur noch in die entsprechende Wanne einzusetzen sind.

Eine alternative vorteilhafte Ausführungsform sieht vor, dass die Funktionselemente und/oder Installationsleitungen in den Schalldämmelementen herausnehmbar angeordnet sind, so dass sie auch nachträglich noch ausgetauscht werden können.

Einige Ausführungsbeispiele der Erfindung werden nachfolgend anhand der Zeichnung näher erläutert; es zeigen
- Figur 1: schematisch eine Kassettendecke mit Schalldämmelementen aus form- stabilem, geschlossenzelligem Polyethylenschaum;
- Figur 2: schematisch eine isometrische Ansicht eines Schalldämmelementes in einer Wanne der in Figur 1 dargestellten Kassettendecke;
- Figur 3: schematisch eine isometrische Ansicht eines Schalldämmelementes mit einer Lampe in einer Wanne der in Figur 1 dargestellten Kassettende- cke;
- Figur 4: schematisch das in Figur 3 dargestellte Schalldämmelement, bei dem die Lampe eine Stromleitung mit einem Verbindungsstecker aufweist.

Die in Figur 1 teilweise dargestellte, insgesamt mit dem Bezugszeichen 1 versehene Kassettendecke enthält drei im Wesentlichen identische, nebeneinander angeordnete Wannen 2, die aus Edelstahl realisiert sind. Die in der Figur 1 äußeren Wannen 2 sind jeweils nur zur Hälfte dargestellt.

Die Wannen 2 weisen jeweils rechts dargestellt einen ersten aus einem Wannenboden 3 um 90° abgekanteten, gewinkelten Randflansch 4 und links dargestellt einen zweiten aus dem Wannenboden 3 um 90° abgewinkelten ebenen Randflansch 5 auf. Der erste Randflansch 4 ist in seinem oberen Bereich vom Wanneninneren weg senkrecht nach außen gewinkelt.

Der ebene Randflansch 5 der in Figur 1 mittleren und rechten Wanne 2 wird von dem gewinkelten Bereich des gewinkelten Randflansches 4 der jeweils links angrenzenden Wanne 2 überlappt.

Der ebene Randflansch 5 und der benachbarte gewinkelte Randflansch 4 zweier benachbarter Wannen 2 werden mit einem Klammerelement 6 zusammengehalten.

In den Wannen 2 sind quaderförmige Schalldämmelemente 7 aus formstabilem, geschlossenzelligen Polyethylenschaum zur Schalldämmung angeordnet. In den Wannenböden 3 befinden sich eine Vielzahl von Löchern 8, durch die Schallwellen hindurchtreten können.

Die Schalldämmelemente 7 sind vor dem Einbau in die Wannen 2 auf diese zugeschnitten.

Die Wannen 2 sind in ein nicht dargestelltes Trägersystem eingesetzt, welches in einer Großküche im Bereich von Spülmaschinen entlang der Decke angeordnet ist, da insbesondere die Spülmaschinen im Betrieb sehr laut sind. Die Wannen 2 sind jedoch im gesamten Decken- oder Wandbereich einsetzbar, um den Geräuschpegel im Arbeitsbereich zu dämmen oder zu senken.

Um die Kassettendecke 1 zu montieren, werden jeweils zwei Wannen 2 so nebeneinander angeordnet, dass der ebene Randflansch 5 der einen Wanne 2 an den gewinkelten Randflansch 4 der benachbarten Wanne 2 grenzt. Anschließend werden die jeweiligen Schalldämmelemente7 in das Innere der Wannen 2 gelegt. Daraufhin wird das Klammerelement 6 in Figur 1 von oben mit seiner Öffnung voraus über die Anordnung der beiden Randflansche 4 und 5 geschoben.

In Figur 2 ist eine Wanne 102 der in Figur 1 dargestellten Kassettendecke 1 mit einem bevorzugten Ausführungsbeispiel eines Schalldämmelement 107 isometrisch dargestellt, das quaderförmig ist.

In Figur 3 ist ein zweites Ausführungsbeispiel eines Schalldämmelementes 207 in einer Wanne 202 der in Figur 1 dargestellten Kassettendecke 1 isometrisch dargestellt. Bei diesem weist das Schalldämmelement 207 eine quaderförmige Öffnung für eine Aufnahme 209 auf, in der eine im Schnitt dargestellte Lampe 210 angeordnet ist. Die quaderförmige Öffnung ist durch Herausschneiden eines quaderförmigen Blocks aus dem Schalldämmelement 207 realisiert.

In Figur 4 ist das Schalldämmelement 207 mit der vollständigen Lampe 210 gemäß Figur 3 dargestellt, wobei zur Lampe 210 eine starre Stromleitung 211 führt, an deren Ende ein Stecker 212 angeordnet ist. Der Stecker 212 ist kompatibel zu einer nicht dargestellten Buchse eines nicht dargestellten benachbarten Schalldämmelementes, so dass die Stromleitungen der beiden Schalldämmelemente einfach und ohne großen technischen Aufwand miteinander verbindbar sind.

Statt aus Polyethylenschaum können die Schalldämmelemente auch aus einem anderen formstabilen geschlossenporigen Material, vorzugsweise Kunststoff, hergestellt sein. Das Material weist vorzugsweise eine Dichte von 32 ± 2 kg/m³ auf. Es sollte temperaturbeständig von -30 Grad Celsius bis +100 °C sein. Vorzugsweise besitzt es eine Wasseraufnahme von maximal 4% bei vollständigem Eintauchen nach 24 Stunden. Die Schalldämmelemente 7 sind daher einzeln oder gemeinsam mit den Wannen 2 beispielsweise in einer Bandspülmaschine oder mit einem Hochdruck- oder Dampfreiniger reinigbar, ohne dass sie ihre Form verändern oder sonst Schaden nehmen. Die Wärmeleitfähigkeit des Materials der Schalldämmelemente beträgt vorzugsweise 0,075 W/mK.

Die Wannen 2 können statt aus Edelstahl beispielsweise auch aus Aluminium bestehen.

Die obige Beschreibung bezieht sich auf eine schalldämmende Kassettendecke; in derselben Weise kann jedoch auch einen schalldämmende Kassettenwand aufgebaut sein.

Zusätzlich oder anstatt einer Lampe können auch ein oder mehrere, auch unterschiedliche andere Funktionselemente, beispielsweise Sprinklerdüsen mit Wasserzuleitungen, Lautsprecher und/oder Piktogramme in den Schalldämmelementen lösbar in entsprechenden Aufnahmen oder auch permanent verlegt sein. Außerdem können auch Durchgangsleitungen oder -rohre permanent oder herausnehmbar eingesetzt sein.

Die Installationsleitungen, Wasser-, Strom- und/oder Signalleitungen, können bereits bei der Herstellung der Schalldämmelemente beispielsweise mit dem Polyethylenschaum eingeschäumt werden. Sie können aber auch nachträglich eingebracht werden, indem beispielsweise entsprechende Öffnungen, beispielsweise durch Bohren oder Schneiden, in die Schalldämmelemente eingebracht werden.

Statt des Steckers 212 und der Buchse können auch andere komplementäre Verbindungselemente vorgesehen sein.

Die Dicke der Schalldämmelemente 7 ist variabel wählbar.

Die in den Figuren 3 und 4 dargestellte quaderförmige Öffnung kann statt durch Herausschneiden des quaderförmigen Blocks auch bei der Herstellung des Schalldämmelementes von vornherein beispielsweise beim Ausschäumen durch Verwendung einer Form ausgespart werden.

Die Schalldämmelemente sind sowohl zur Schalldämmung als auch zur Schalldämpfung verwendbar.

## Patentansprüche

1. Schalldämmende oder schalldämpfende Kassettendecke oder -wand mit einer Vielzahl von Wannen (2; 102; 202), in denen jeweils ein Schalldämmelement (7; 107; 207) untergebracht ist, wobei die Schalldämmelemente (7, 107; 207) aus einem im Wesentlichen formstabilen, geschlossenporigen Material bestehen,
**dadurch gekennzeichnet, dass**
die Schalldämmelemente (7; 107; 207) Aufnahmen aufweisen, welche Funktionselemente (210) und/oder für Installationsleitungen (211) enthalten,
die Funktionselemente (210) und/oder die Installationsleitungen (211) lösbare Verbindungselemente (212) zur Verbindung mit mindestens einem Funktionselement (210) oder einer Installationsleitung (211) eines benachbarten Schalldämmelements (7; 107; 207) aufweisen.

2. Kassettendecke oder -wand nach Anspruch 1, **dadurch gekennzeichnet, dass** die Schalldämmelemente (7; 107; 207) schwer brennbar sind.

3. Kassettendecke oder -wand nach Anspruch 1, **dadurch gekennzeichnet, dass** die Schalldämmelemente (7; 107; 207) aus Kunststoffschaum, insbesondere aus einem geschlossenzelligen Polyethylenschaum mit geschlossener Oberfläche, bestehen.

4. Kassettendecke oder -wand nach einem der Ansprüche 1 bis 3, **dadurch gekennzeichnet, dass** die Funktionselemente (210) und/oder Installationsleitungen (211) in den Schalldämmelementen (7, 107; 207) permanent angeordnet sind

5. Kassettendecke oder -wand nach einem der Ansprüche 1 bis 3, **dadurch gekennzeichnet, dass** die Funktionselemente (210) und/oder Installationsleitungen (211) in den Schalldämmelementen (7; 107; 207) herausnehmbar angeordnet sind.

6. Kassettendecke oder -wand nach einem der vorherigen Ansprüche, **dadurch gekennzeichnet, dass** die Funktionselemente (210) Lampen und/oder Sprinklerdüsen und/oder Lautsprecher sind und die Installationsleitungen (211) Wasser- und/oder Gas- und/oder Stromleitungen sind.

## Claims

1. Sound-deadening or sound-absorbing coffered ceiling or panelled wall, with multiple panels (2; 102; 202), in each of which a sound-deadening element (7; 107; 207) is housed, the sound-deadening elements (7; 107; 207) consisting essentially of a dimensionally stable material with closed pores,
**characterized in that**
the sound-deadening elements (7; 107; 207) have receptacles which contain functional components (210) and/or installed lines (211),
the functional components (210) and/or installed lines (211) have detachable connecting elements (212) for connection to at least one functional component (210) or installed line (211) of an adjacent sound-deadening element (7; 107; 207).

2. Coffered ceiling or panelled wall according to Claim 1, **characterized in that** the sound-deadening elements (7; 107; 207) are fire-resistant.

3. Coffered ceiling or panelled wall according to Claim 1, **characterized in that** the sound-deadening elements (7; 107; 207) consist of plastic foam, in particular a closed-cell polyethylene foam with a closed surface.

4. Coffered ceiling or panelled wall according to one of Claims 1 to 3, **characterized in that** the functional components (210) and/or installed lines (211) are arranged permanently in the sound-deadening elements (7; 107; 207).

5. Coffered ceiling or panelled wall according to one of Claims 1 to 3, **characterized in that** the functional components (210) and/or installed lines (211) are arranged removably in the sound-deadening elements (7; 107; 207).

6. Coffered ceiling or panelled wall according to any one of the preceding claims, **characterized in that** the functional components (210) are lamps and/or sprinkler nozzles and/or loudspeakers, and the installed lines (211) are water and/or gas and/or power lines.

## Revendications

1. Plafond ou cloisonnement à caissons exerçant un effet d'isolation ou d'atténuation phonique, comprenant une multiplicité de cuvettes (2 ; 102 ; 202) dans lesquelles un élément (7 ; 107 ; 207) d'isolation phonique est respectivement disposé, les éléments (7 ; 107 ; 207) d'isolation phonique étant constitués d'un matériau à pores fermés, sensiblement doué de stabilité de forme,
**caractérisé par le fait que**
lesdits éléments (7 ; 107 ; 207) d'isolation phonique présentent des logements renfermant des éléments fonctionnels (210), et/ou des conducteurs ou conduits d'installation (211), lesdits éléments fonctionnels (210), et/ou lesdits conducteurs ou conduits d'installation (211), étant munis d'éléments amovibles de liaison (212) en vue de la liaison avec au moins un élément fonctionnel (210), ou un conducteur ou conduit d'installation (211) d'un élément voisin (7 ; 107 ; 207) d'isolation phonique.

2. Plafond ou cloisonnement à caissons, selon la revendication 1, **caractérisé par le fait que** les éléments (7 ; 107 ; 207) d'isolation phonique sont difficilement combustibles.

3. Plafond ou cloisonnement à caissons, selon la revendication 1, **caractérisé par le fait que** les éléments (7 ; 107 ; 207) d'isolation phonique sont constitués d'une mousse de matière plastique, notamment d'une mousse de polyéthylène à espaces alvéolaires resserrés et à surface fermée.

4. Plafond ou cloisonnement à caissons, selon l'une des revendications 1 à 3, **caractérisé par le fait que** les éléments fonctionnels (210), et/ou les conducteurs ou conduits d'installation (211), sont disposés de façon permanente dans les éléments (7 ; 107 ; 207) d'isolation phonique.

5. Plafond ou cloisonnement à caissons, selon l'une des revendications 1 à 3, **caractérisé par le fait que** les éléments fonctionnels (210), et/ou les conducteurs ou conduits d'installation (211), sont disposés de manière amovible dans les éléments (7 ; 107 ; 207) d'isolation phonique.

6. Plafond ou cloisonnement à caissons, selon l'une des revendications précédentes, **caractérisé par le fait que** les éléments fonctionnels (210) sont des lampes et/ou des buses d'asperseurs d'extinction, et/ou des haut-parleurs ; et les conducteurs ou conduits d'installation (211) sont des conduites d'eau et/ou de gaz, et/ou des conducteurs de courant.
